# EUROPÄISCHE PATENTSCHRIFT

(11) **EP 2 651 812 B1**
(45) Veröffentlichungstag und Bekanntmachung des Hinweises auf die Patenterteilung: **03.12.2014**
(21) Anmeldenummer: 11797252.1
(22) Anmeldetag: 16.12.2011
(51) Int. Cl.: B66C 23/36, B66C 23/70

(54) **MOBIL-TELESKOPKRAN**
MOBILE TELESCOPIC CRANE
GRUE MOBILE TELESCOPIQUE

(30) Priorität: 17.12.2010 DE 102010063456
(43) Veröffentlichungstag der Anmeldung: 23.10.2013
(73) Patentinhaber: Tadano Faun GmbH, 91207 Lauf a. Pegnitz (DE)
(72) Erfinder: KNECHT, Alexander, 66482 Zweibrücken (DE); KLEINHANS, Peter, 91088 Bubenreuth (DE); EBINGER, Tobias, 91207 Lauf a. d. Pegnitz (DE); HOFMANN, Andreas, 90562 Kalchreuth (DE); LOTTES, Martin, 91077 Dormitz (DE)
(74) Vertreter: Rau, Schneck & Hübner Patentanwälte Rechtsanwälte PartGmbB
(86) Internationale Anmeldenummer: PCT/EP2011/073024
(87) Internationale Veröffentlichungsnummer: WO 2012/080455

(56) Entgegenhaltungen:
- WO-A1-2011/006420
- WO-A1-2011/087398
- RU-C1- 2 106 295
- US-A- 3 802 136

## Beschreibung

Die Erfindung betrifft einen Mobil-Teleskopkran gemäß dem Oberbegriff des Anspruchs 1.

Aus der EP 1 354 842 A2 ist ein Mobil-Teleskopkran bekannt, der zwei am Ausleger und geneigt zu der Wippebene angeordnete Abspannstützen aufweist. Die Abspannstützen sind zur Steigerung der Traglast des Mobil-Teleskopkrans über Abspannseile mit dem freien Ende des Auslegers und dem Oberwagen verbunden. Hierdurch können auch seitlich auf den Ausleger wirkende Belastungen, welche in einer Betriebsstellung des Auslegers das traglastbegrenzende Kriterium darstellen können, besser aufgenommen werden. Nachteilig bei diesem Mobil-Teleskopkran ist, dass die Abspannstützen ein erhebliches Zusatzgewicht darstellen. Die Abspannstützen müssen deswegen separat auf einem Lastkraftwagen zur Baustelle transportiert und dort an den Ausleger montiert werden. Dies ist mit einem erheblichen Kosten- und Zeitaufwand verbunden.

Aus der RU 2 106 295 C1 ist ein Mobil-Teleskopkran bekannt, dessen Ausleger aus zwei nebeneinander angeordneten Teil-Auslegern aufgebaut ist.

Aus der GB 2 387 373 A ist eine Materialumschlagmaschine bekannt, die ein fahrbares Maschinengestell und einen schwenkbar daran angeordneten und teleskopierbaren Ausleger aufweist. Der Ausleger ist aus mehreren Auslegerabschnitten aufgebaut, wobei an dem äußersten Auslegerabschnitt eine Aufnahmegabel für eine zu bewegende Last angeordnet ist. Die Auslegerabschnitte sind teleskopierbar ausgebildet, sodass der Ausleger ausund einfahrbar ist, um die Aufnahmegabel mit der darauf angeordneten Last zu dem Maschinengestell hin und von diesem weg zu bewegen. Um das Kippmoment um eine Vorderachse der Materialumschlagmaschine zu reduzieren, ist wenigstens ein Auslegerabschnitt aus einem Verbundmaterial hergestellt. Hierdurch wird das Gewicht des Auslegers und damit das Kippmoment um die Vorderachse minimiert. Der äußerste Auslegerabschnitt ist beispielsweise aus drei Teil-Auslegerabschnitten aus Verbundmaterial aufgebaut.

Der Erfindung liegt die Aufgabe zugrunde, einen Mobil-Teleskopkran zu schaffen, der auf einfache Weise eine Steigerung der Traglast ermöglicht.

Diese Aufgabe wird durch einen Mobil-Teleskopkran mit den Merkmalen des Anspruchs 1 gelöst. Indem der Ausleger aus mindestens vier im Abstand voneinander angeordneten und biegesteif miteinander verbundenen Teil-Auslegern aufgebaut ist, wird das Flächenträgheitsmoment des Auslegers deutlich erhöht. Das Flächenträgheitsmoment, das ein Maß für die Biegesteifigkeit ist, ergibt sich nach dem Satz von Steiner aus den Eigenanteilen der Teil-Ausleger sowie deren Steineranteilen. Durch die biegesteifen Verbindungselemente, die die Teil-Auslegerabschnitte der Teil-Ausleger zu Auslegerabschnitten verbinden, ist der Ausleger äußerst biegesteif, so dass die Querschnittsfläche bei Belastung des Auslegers im Wesentlichen eben bleibt, wodurch die Steineranteile bei der Berechnung des Flächenträgheitsmoments im Wesentlichen mit ihren theoretischen Werten, ggf. durch Abminderungsfaktoren reduziert, angesetzt werden können.

Durch die mindestens vier Teil-Ausleger wird eine hohe Steifigkeit des Auslegers sowohl gegenüber senkrecht zu der Wippebene als auch in der Wippebene wirkenden Biegekräften gewährleistet. Die mindestens vier Teil-Ausleger können polygonförmig angeordnet werden, wobei über die Breite und Höhe des Auslegers die Steifigkeit gegenüber senkrecht zu der Wippebene und in der Wippebene wirkenden Biegekräften einstellbar ist. Beispielsweise können die mindestens vier Teil-Ausleger dreieckförmig oder viereckförmig, insbesondere rechteckförmig, trapezförmig oder rautenförmig angeordnet sein. Dies gilt, wenn der Ausleger genau vier oder mehr als vier Teil-Ausleger aufweist.

Aufgrund der deutlichen Steigerung des Flächenträgheitsmoments bzw. der Flächenträgheitsmomente kann der erfindungsgemäße Ausleger vollkommen anders dimensioniert werden als herkömmliche Ausleger, so dass im Vergleich zu einem herkömmlichen Ausleger mit Abspannstützen eine entsprechende Steigerung der Traglast mit einem geringeren Zusatzgewicht erzielbar ist. Indem die Teil-Ausleger aus in der Längsrichtung teleskopierbaren Teil-Auslegerabschnitten aufgebaut sind, kann der Ausleger mit geringem Aufwand von einer Transportstellung in eine Betriebsstellung gebracht werden. Durch das geringere Zusatzgewicht kann der erfindungsgemäße Mobil-Teleskopkran - innerhalb einer gewissen Traglastklasse - mit dem vollständigen Ausleger im öffentlichen Straßenverkehr zu der Baustelle fahren, so dass im Gegensatz zu einem Ausleger mit Abspannstützen kein separater Transport und keine aufwändige Montage erforderlich ist. Der erfindungsgemäße Mobil-Teleskopkran ermöglicht somit auf einfache Weise eine Steigerung der Traglast.

Darüber hinaus kann der erfindungsgemäße Ausleger derart dimensioniert werden, dass im Vergleich zu einem herkömmlichen Ausleger mit Abspannstützen nochmals eine erhebliche Steigerung der Traglast erzielbar ist. In diesem Fall hat auch der erfindungsgemäße Ausleger ein erhebliches Gewicht, so dass der Mobil-Teleskopkran mit dem erfindungsgemäßen Ausleger gegebenenfalls nicht mehr uneingeschränkt am öffentlichen Straßenverkehr teilnehmen kann. Einzelne Teil-Ausleger bzw. eine Gruppe von Teil-Auslegern oder der gesamte Ausleger müssen dann separat zu der Baustelle transportiert und dort montiert werden. Bei der beschriebenen Dimensionierung des erfindungsgemäßen Auslegers liegt der Vorteil somit in der Steigerung der Traglast.

Durch die Anzahl der Teil-Ausleger sowie deren Anordnung und Abstand zueinander sind eine Vielzahl von Optimierungsparametern gegeben, so dass der erfindungsgemäße Ausleger hinsichtlich seiner Biegesteifigkeit senkrecht zu und/oder parallel zu der Wippebene und/oder hinsichtlich des Gewichtes optimierbar ist. Je nachdem, in welcher Traglastklasse sich der erfindungsgemäße Mobil-Teleskopkran befinden soll, kann der erfindungsgemäße Ausleger in Bezug auf sein Gewicht und/oder in Bezug auf seine Biegesteifigkeit bzw. Traglast optimiert werden. Vorzugsweise weist der erfindungsgemäße Mobil-Teleskopkran einen Ausleger mit mindestens drei, insbesondere mindestens vier, und insbesondere mindestens fünf Auslegerabschnitten bzw. jeweiligen Teil-Auslegerabschnitten auf.

Ein Mobil-Teleskopkran nach Anspruch 2 gewährleistet eine hohe Steifigkeit des Auslegers gegenüber Biegebelastungen. Die jeweilige Teil-Querschnittsfläche umfasst die Material-Querschnittsfläche sowie die von dem Material des Teil-Auslegers begrenzte Hohlraum-Querschnittsfläche.

Ein Mobil-Teleskopkran nach Anspruch 3 weist eine erhöhte Steifigkeit gegenüber senkrecht zu der Wippebene wirkenden Biegekräften auf. Die Breite B_{A} ist eine maximale Breite des Auslegers bzw. des jeweiligen Auslegerabschnitts.

Ein Mobil-Teleskopkran nach Anspruch 4 weist eine erhöhte Steifigkeit gegenüber in der Wippebene wirkenden Biegekräften auf. Die Höhe H_{A} ist eine maximale Höhe des Auslegers bzw. des jeweiligen Auslegerabschnitts.

Ein Mobil-Teleskopkran nach Anspruch 5 gewährleistet ein gleiches Steifigkeitsverhalten des Auslegers in positiver und negativer seitlicher Richtung.

Ein Mobil-Teleskopkran nach Anspruch 6 ermöglicht eine Optimierung der Steifigkeit des Auslegers im Verhältnis zu dessen Gewicht. Bei einer viereckförmigen Anordnung der Teil-Ausleger können diese insbesondere als Rechteck, Trapez, Raute oder Drachenviereck angeordnet sein. Ein Mobil-Teleskopkran nach Anspruch 7 gewährleistet eine kompakte Transportstellung des Auslegers. Durch die im Bedarfsfall mögliche Veränderung der Höhe des Auslegers wird insbesondere gewährleistet, dass der Mobil-Teleskopkran im Fahrbetrieb eine maximal zulässige Höhe nicht überschreitet. Die mindestens vier Teil-Ausleger können beispielsweise relativ zueinander linear verfahrbar oder verschwenkbar sein. Die Teil-Ausleger sind in einer verlagerten Betriebsstellung zueinander fixierbar. Dies erfolgt insbesondere mittels mechanischer Verriegelungseinheiten. Die mechanischen Verriegelungseinheiten sind beispielsweise an den Verbindungselementen angeordnet.

Ein Mobil-Teleskopkran nach Anspruch 8 gewährleistet in der ausgefahrenen Betriebsstellung des Auslegers eine hohe Steifigkeit durch die mechanische Verriegelung jeweils benachbarter Auslagerabschnitte, da die aus den Teil-Auslegerabschnitten aufgebauten Teil-Ausleger durch die Verriegelung äußerst biegesteif sind. Vorzugsweise sind jeweils benachbarte Teil-Auslegerabschnitte jedes Teil-Auslegers zueinander mechanisch verriegelbar. Die Verriegelung erfolgt beispielsweise mittels Verriegelungsbolzen, die hydraulisch, pneumatisch oder elektromechanisch betätigbar sind. Alternativ kann die Verriegelung mittels eines bajonettartigen Verriegelungsmechanismus erfolgen.

Ein Mobil-Teleskopkran nach Anspruch 9 gewährleistet eine Teleskopierbarkeit der Teil-Ausleger. Dadurch, dass in Längsrichtung benachbarte Teil-Auslegerabschnitte jeweils ineinander teleskopierbar sind bzw. teleskopierbar geführt sind, wird auf einfache Weise eine Teleskopierbarkeit der Auslegerabschnitte in Verbindung mit einer hohen Steifigkeit des Auslegers erzielt.

Ein Mobil-Teleskopkran nach Anspruch 10 ist einfach aufgebaut. Beispielsweise weisen die Teil-Auslegerabschnitte einen kreisförmigen Querschnitt auf.

Ein Mobil-Teleskopkran nach Anspruch 11 gewährleistet eine hohe Steifigkeit des Auslegers, sodass die Querschnittsfläche bei Belastung des Auslegers eben bleibt und die Steineranteile bei der Berechnung des Flächenträgheitsmoments annähernd mit ihren theoretischen Werten angesetzt werden können.

Ein Mobil-Teleskopkran nach Anspruch 12 ermöglicht auf einfache Weise eine mechanische Verriegelung benachbarter Teil-Auslegerabschnitte. Der jeweilige Verriegelungsbolzen ist beispielsweise hydraulisch, pneumatisch oder elektromechanisch betätigbar. Vorzugsweise sind alle benachbarten Teil-Auslegerabschnitte jedes Teil-Auslegers mittels mindestens eines Verriegelungsbolzens zueinander mechanisch verriegelbar.

Ein Mobil-Teleskopkran nach Anspruch 13 ermöglicht eine schnelle mechanische Verriegelung benachbarter Teil-Auslegerabschnitte. Jeder Verriegelungsbolzen muss lediglich durch zwei zugehörige Verriegelungsbohrungen der benachbarten Teil-Auslegerabschnitte geführt werden, um diese zueinander mechanisch zu verriegeln. Der zur Verriegelung zurückzulegende Weg des jeweiligen Verriegelungsbolzens ist gering. Dadurch, dass der jeweilige Verriegelungsbolzen nur durch zwei zugehörige Verriegelungsbohrungen geführt werden muss, ist eine vergleichsweise geringe Genauigkeit bei der Ausrichtung der jeweiligen Verriegelungsbolzen erforderlich. Vorzugsweise sind genau zwei Verriegelungsbolzen vorgesehen, die einander gegenüberliegend angeordnet sind und in entgegengesetzten Richtungen betätigbar sind.

Ein Mobil-Teleskopkran nach Anspruch 14 gewährleistet eine hohe Steifigkeit gegenüber senkrecht zu der Wippebene wirkenden Biegekräften. Würden die mindestens zwei Teil-Ausleger mit dem größten Abstand zu der Wippebene an einer dem Unterwagen zugewandten Unterseite des Auslegers angeordnet sein, sodass die Breite des Auslegers ausgehend von dessen Unterseite zu dessen Oberseite hin abnehmen würde, so würden die mindestens zwei unteren Teil-Ausleger sowohl aufgrund von in der Wippebene wirkenden Biegekräften als auch aufgrund von senkrecht zu der Wippebene wirkenden Biegekräften auf Druck belastet werden. Ein derartiger Aufbau des Auslegers würde aufgrund der zweifachen Druckbelastung gemäß den Eulerschen Knickfällen zu einer unerwünschten Traglastbeschränkung des Auslegers bzw. des Mobil-Teleskopkrans führen. Um dies zu vermeiden, werden die mindestens zwei Teil-Ausleger mit dem größten Abstand zu der Wippebene an der dem Unterwagen abgewandten Seite bzw. Oberseite des Auslegers angeordnet, sodass in der Wippebene wirkende Biegekräfte im Wesentlichen zu einer Zugbelastung der mindestens zwei oberen Teil-Ausleger führen, wohingegen senkrecht zu der Wippebene wirkende Biegekräfte zu einer Druckbelastung eines der oberen Teil-Ausleger führen. Die Druckbelastung auf die am weitesten zu der Wippebene beabstandeten Teil-Ausleger kann somit deutlich reduziert werden. Das Flächenträgheitsmoment wird also einerseits in erfindungsgemäßer Weise erhöht, jedoch andererseits eine zweifache Druckbelastung vermieden. Durch die in Richtung zur Oberseite zunehmende Breite wird also eine optimale Biegesteifigkeit des Auslegers hinsichtlich senkrecht zu der Wippebene wirkender Biegekräfte erzielt. Da der Bauraum in der Transportstellung des Auslegers an der Oberseite im Wesentlichen nicht beschränkt ist, kann die Breite des Auslegers an der Oberseite in weiten Bereichen je nach Bedarf dimensioniert werden. Weist der Ausleger genau vier Teil-Ausleger auf, die dreieckförmig angeordnet sind, so ist ein dem Unterwagen zugewandter unterer Teil-Ausleger in der Wippebene angeordnet und drei dem Unterwagen abgewandte, obere Teil-Ausleger beabstandet zu der Wippebene bzw. in der Wippebene angeordnet, sodass die Breite des Auslegers ausgehend von dem unteren Teil-Ausleger bzw. der Unterseite zu den oberen Teil-Auslegern bzw. der Oberseite hin zunimmt. Weist der Ausleger genau vier Teil-Ausleger auf, die trapezförmig angeordnet sind, so nimmt die Breite des Auslegers ausgehend von zwei dem Unterwagen zugewandten, unteren Teil-Auslegern zu zwei dem Unterwagen abgewandten, oberen Teil-Auslegern zu. Die unteren Teil-Ausleger weisen somit einen geringeren Abstand zur Wippebene auf, als die oberen Teil-Ausleger. Da die Druckbelastung aufgrund senkrecht zu der Wippebene wirkender Biegekräfte mit dem Abstand zu der Wippebene abnimmt, wird auch bei einem Ausleger mit trapezförmig angeordneten Teil-Auslegern die Biegesteifigkeit hinsichtlich senkrecht zu der Wippebene wirkenden Biegekräften optimiert. Entsprechendes gilt, wenn die genau vier Teil-Ausleger in Form einer Raute oder eines Drachenvierecks angeordnet sind. Bei der Anordnung der Teil-Ausleger als Raute oder Drachenviereck nimmt die Breite des Auslegers ausgehend von einem unteren, in der Wippebene angeordneten Teil-Ausleger zu zwei beabstandet zu der Wippebene angeordneten oberen Teil-Auslegern zu, wodurch die beschriebenen Vorteile erzielt werden. Der in der Wippebene angeordnete, obere Teil-Ausleger wird sowohl aufgrund von in der Wippebene wirkenden Biegekräften als auch aufgrund von senkrecht zu der Wippebene wirkenden Biegekräften nicht auf Druck belastet. Eine Verminderung der Breite des Auslegers ausgehend von den beabstandet zu der Wippebene angeordneten, oberen Teil-Ausleger zu dem in der Wippebene angeordneten, oberen Teil-Ausleger ist somit nicht nachteilig.

Ein Mobil-Teleskopkran nach Anspruch 15 gewährleistet eine hohe Steifigkeit des Auslegers gegenüber zu der Wippebene wirkenden Biegekräften. Durch die endseitige Verriegelung benachbarter Teil-Auslegerabschnitte werden seitlich wirkende Biegekräfte unmittelbar in den gesamten Ausleger abgeleitet und von diesem aufgenommen. Dies wird insbesondere dadurch gewährleistet, dass der jeweils mindestens eine Verriegelungsbolzen unmittelbar an dem zugehörigen bzw. benachbarten Verbindungselement befestigt bzw. verschiebbar gelagert ist.

Ein Mobil-Teleskopkran nach Anspruch 16 gewährleistet eine hohe Biegesteifigkeit gegenüber in der Wippebene wirkenden Biegekräften. Der mindestens eine dem Unterwagen zugewandte Teil-Ausleger kann aufgrund seiner Teil-Querschnittsfläche hohe in der Wippebene wirkende Biegekräfte aufnehmen. Die Biegesteifigkeit des Auslegers ist somit entsprechend hoch. Die Teil-Querschnittsfläche des mindestens einen unteren Teil-Auslegers entspricht jeweils mindestens der eineinhalbfachen, und mindestens der zweifachen Teil-Querschnittsfläche der weiteren Teil-Ausleger. Vorzugsweise weisen die weiteren Teil-Ausleger gleiche Teil-Querschnittsflächen auf. Zusätzlich kann der mindestens eine dem Unterwagen zugewandte Teil-Ausleger als Aufnahmeraum für den Hydraulikzylinder zum Teleskopieren des Auslegers dienen.

Ein Mobil-Teleskopkran nach Anspruch 17 ermöglicht auf einfache und platzsparende Weise eine Teleskopierbarkeit des Auslegers. Der mindestens eine Teil-Ausleger weist vorzugsweise im Vergleich zu den weiteren Teil-Auslegern eine größere Teil-Querschnittsfläche auf. Ist mindestens ein Teil-Ausleger in der Wippebene angeordnet, so ist der Hydraulikzylinder vorzugsweise in diesem Teil-Ausleger angeordnet. Sind alle Teil-Ausleger beabstandet zu der Wippebene angeordnet, so ist ein Hydraulikzylinder vorzugsweise in einem der Teil-Ausleger angeordnet. Alternativ können mehrere Hydraulikzylinder, vorzugsweise zwei Hydraulikzylinder in Teil-Auslegern angeordnet sein, die symmetrisch zu der Wippebene angeordnet sind.

Ein Mobil-Teleskopkran nach Anspruch 18 weist einen verhältnismäßig steifen und einfach aufgebauten Ausleger auf.

Ein Mobil-Teleskopkran nach Anspruch 19 ermöglicht eine einfache und platzsparende Seilführung.

Ein Mobil-Teleskopkran nach Anspruch 20 gewährleistet in üblicher Weise das Heben von Lasten mittels eines Tragseils. Das Tragseil ist von einem freien Ende des Auslegers zu einer am Oberwagen angeordneten Seilwinde geführt. Das Tragseil ist vorzugsweise in dem Seilführungskanal geführt.

Weitere Merkmale, Vorteile und Einzelheiten der Erfindung ergeben sich anhand der nachfolgenden Beschreibung mehrerer Ausführungsbeispiele. Es zeigen:
- Fig. 1: eine perspektivische Ansicht eines Mobil-Teleskopkrans gemäß einem ersten Ausführungsbeispiel mit einem teleskopierbaren Ausleger aus vier Teil-Auslegern, der sich in einer Transportstellung befindet,
- Fig. 2: eine Seitenansicht des Mobil-Teleskopkrans in Fig. 1,
- Fig. 3: einen Querschnitt durch den Ausleger entlang der Schnittlinie III-III in Fig. 2,
- Fig. 4: eine perspektivische Ansicht des Mobil-Teleskopkrans in Fig. 1 mit dem sich in einer ausgefahrenen Betriebsstellung befindlichen Ausleger,
- Fig. 5: eine Seitenansicht des Mobil-Teleskopkrans in Fig. 4,
- Fig. 6: einen Querschnitt durch den Ausleger entlang der Schnittlinie VI-VI in Fig. 5,
- Fig. 7: einen Querschnitt durch den Ausleger entlang der Schnittlinie VII-VII in Fig. 5,
- Fig. 8: eine Seitenansicht eines Mobil-Teleskopkrans gemäß einem zweiten Ausführungsbeispiel mit einem aus vier Teil-Auslegern aufgebauten Ausleger, der sich in einer Transportstellung befindet,
- Fig. 9: einen Querschnitt durch den Ausleger entlang der Schnittlinie IX-IX in Fig. 8,
- Fig. 10: eine perspektivische Ansicht des Mobil-Teleskopkrans in Fig. 8 mit dem sich in einer ausgefahrenen Betriebsstellung befindlichen Ausleger,
- Fig. 11: eine Seitenansicht des Mobil-Teleskopkrans in Fig. 10,
- Fig. 12: einen Querschnitt durch den Ausleger entlang der Schnittlinie XII-XII in Fig. 11,
- Fig. 13: einen Querschnitt durch den Ausleger entlang der Schnittlinie XIII-XIII in Fig. 11,
- Fig. 14: eine perspektivische Ansicht eines Mobil-Teleskopkrans gemäß einem dritten Ausführungsbeispiel mit einem aus vier Teil-Auslegern aufgebauten Ausleger, der sich in einer ausgefahrenen Betriebsstellung befindet, und
- Fig. 15: einen Querschnitt durch den ausgefahrenen Ausleger in Fig. 14 im Bereich eines ersten Auslegerabschnitts.

Nachfolgend wird unter Bezugnahme auf die Fig. 1 bis 7 ein erstes Ausführungsbeispiel der Erfindung beschrieben. Ein Mobil-Teleskopkran 1 weist einen fahrbaren Unterwagen 2 auf, an dem ein Oberwagen 3 mit einem Gegengewicht 4 angeordnet sind. Der Unterwagen 2 ist in üblicher Weise für einen Fahrbetrieb auf öffentlichen Straßen ausgebildet. Hierzu weist der Unterwagen 2 ein Grundgestell 5 auf, an dem mehrere Achsen 6 mit daran angeordneten Rädern 7 gelagert sind, die in üblicher Weise antreibbar und lenkbar sind. Der Oberwagen 3 sowie das daran angeordnete Gegengewicht 4 sind um eine senkrecht zu dem Grundgestell 5 verlaufende Drehachse 8 drehbar an dem Unterwagen 2 gelagert.

Auf dem Oberwagen 3 ist ein Ausleger 9 angeordnet, der mittels eines Hydraulikzylinders 10 in einer Wippebene W verschwenkbar und in einer Längsrichtung L teleskopierbar ist. Der Ausleger 9 weist hierzu drei Auslegerabschnitte 11 bis 13 auf, die mittels eines Hydraulikzylinders 14 ein- und austeleskopierbar sind und so von einer eingefahrenen Transportstellung in eine ausgefahrene Betriebsstellung überführbar sind. Der erste Auslegerabschnitt 11 ist endseitig um eine horizontale Schwenkachse 15 verschwenkbar an dem Oberwagen 3 angelenkt. Das Verschwenken des Auslegers 9 in der Wippebene W erfolgt mittels des Hydraulikzylinders 10, der ausgehend von dem Oberwagen 3 beabstandet zu der Schwenkachse 15 an dem Auslegerabschnitt angelenkt ist.

Der Ausleger 9 weist vier Teil-Ausleger 16, 17, 18, 19 auf, die jeweils teleskopierbar aus drei Teil-Auslegerabschnitten 20 bis 22, 23 bis 25, 26 bis 28 und 29 bis 31 aufgebaut sind. Der Hydraulikzylinder 14 ist innerhalb eines Aufnahmeraums des Teil-Auslegers 16 angeordnet, der zur Ausbildung des Aufnahmeraums als Hohlzylinder ausgebildet ist. Alternativ oder zusätzlich kann ein Hydraulikzylinder 14 innerhalb eines Aufnahmeraums des Teil-Auslegers 17 angeordnet sein, der zur Ausbildung des Aufnahmeraums als Hohlzylinder ausgebildet ist. Die Teil-Ausleger 16 bis 19 sind quer zu der Längsrichtung L im Abstand voneinander angeordnet und durch vier biegesteife Verbindungselemente 32 bis 35 miteinander verbunden. Die Verbindungselemente 32 und 33 sind jeweils endseitig an den Teil-Auslegerabschnitte 20, 23, 26 und 29 angeordnet und bilden mit diesen den ersten Auslegerabschnitt 11. Das Verbindungselement 34 ist wiederum an dem dem ersten Auslegerabschnitt 11 abgewandten Ende der Teil-Auslegerabschnitte 21, 24, 27 und 30 angeordnet und bildet mit diesen den zweiten Auslegerabschnitt 12. Entsprechend ist das Verbindungselement 35 an einem dem Auslegerabschnitt 12 abgewandten Ende der Teil-Auslegerabschnitte 22, 25, 28 und 31 angeordnet und bildet mit diesen den dritten Auslegerabschnitt 13. Ein weiteres Verbindungselement 36 ist an den Teil-Auslegerabschnitten 20, 23, 26 und 29 und zwischen den Verbindungselementen 32 und 33 angeordnet. An dem Verbindungselement 36 ist der Hydraulikzylinder 10 verschwenkbar angelenkt.

Der Ausleger 9 ist symmetrisch zu der Wippebene W aufgebaut und weist eine als Schwerlinie bezeichnete und in der Wippebene W liegende Ausleger-Mittellängsachse 37 auf. Die Teil-Ausleger 16 bis 19 weisen entsprechend zugehörige Teil-Ausleger-Mittellängsachsen 38 bis 41 auf, die polygonförmig bzw. viereckförmig und symmetrisch zu der Wippebene W angeordnet sind. Die Teil-Ausleger-Mittellängsachsen 38 bis 41 sind insbesondere trapezförmig angeordnet. Die Ausleger-Mittellängsachse 37 liegt in der Wippebene W. Die Teil-Ausleger-Mittellängsachsen 38, 39 weisen senkrecht zu der Wippebene W gleiche Abstände b₁ und b₂ und parallel zu der Wippebene W gleiche Abstände h₁ und h₂ zu der Ausleger-Mittellängsachse 37 auf. Entsprechend weisen die Teil-Ausleger-Mittellängsachsen 40, 41 senkrecht zu der Wippebene W gleiche Abstände b₃ und b₄ und parallel zu der Wippebene W gleiche Abstände h₃ und h₄ zu der Ausleger-Mittellängsachse 37 auf. Aufgrund der trapezförmigen Anordnung der Teil-Ausleger 16 bis 19 gilt für die Abstände b₁ = b₂ < b₃ = b₄.

Die dem Unterwagen 2 zugewandten, unteren Teil-Ausleger 16, 17 bilden eine Unterseite des Auslegers 9, wohingegen die dem Unterwagen 2 abgewandten, oberen Teil-Ausleger 18, 19 eine Oberseite des Auslegers 9 bilden. Der Ausleger 9 weist senkrecht zu der Wippebene W eine Breite B auf, die ausgehend von den unteren Teil-Auslegern 16, 17 in Richtung der oberen Teil-Ausleger 18, 19 bis zu einer maximalen Breite B_{A} zunimmt. Dies ist in Fig. 7 veranschaulicht.

Die Teil-Auslegerabschnitte 20 bis 31 sind als Hohlzylinder ausgebildet und weisen einen kreisförmigen Querschnitt auf. Fig. 7 veranschaulicht die Querschnittsform der Teil-Auslegerabschnitte 20, 23, 26 und 29 des ersten Auslegerabschnitts 11 sowie die Lage dieser Teil-Auslegerabschnitte 20, 23, 26 und 29 relativ zueinander und zu der Wippebene W. Die Teil-Auslegerabschnitte 20 und 23 weisen gleiche Außenradien R₁ bzw. R₂ auf, die größer als die gleichen Außenradien R₃ und R₄ der Teil-Auslegerabschnitte 26 und 29 sind. Die Teil-Auslegerabschnitte 20, 23, weisen somit parallel zu der Wippebene W eine Höhe H₁ = 2 · R₁ bzw. H₂ = 2 · R₂ und senkrecht zu der Wippebene W eine Breite B₁ = 2 · R₁ bzw. B₂ = 2 · R₂ auf. Entsprechend weisen die Teil-Auslegerabschnitte 26 und 29 zugehörige Höhen H₃ = 2 · R₃ und H₄ = 2 · R₄ sowie zugehörige Breiten B₃ = 2 · R₃ und B₄ = 2 · R₄ auf. Der Ausleger 9 weist somit im Bereich des Auslegerabschnitts 11 eine Höhe bzw. eine maximale Höhe H_{A} auf, die sich aus der Summe von R₁, R₃, h₁ und h₃ ergibt. Weiterhin weist der Ausleger 9 im Bereich des Auslegerabschnitts 11 eine Breite bzw. eine maximale Breite B_{A} auf, die sich aus der Summe von R₃, R₄, b₃ und b₄ ergibt. Entsprechendes ergibt sich für die Auslegerabschnitte 12 und 13, wobei die Außenradien R₁ bis R₄ aufgrund der Teleskopierbarkeit des Auslegers 9 entsprechend kleiner sind. Zum Teleskopieren des Auslegers 9 sind jeweils in Längsrichtung L benachbarte Teil-Auslegerabschnitte 20 bis 31 jedes Teil-Auslegers 16 bis 19 ineinander verschiebbar geführt. Für das Verhältnis der Breite B_{A} zu jeder der Breiten Bᵢ mit i = 1 bis 4 gilt: B_{A}/Bᵢ ≥ 1,5, insbesondere B_{A}/Bᵢ ≥ 2, und insbesondere B_{A}/Bᵢ ≥ 2,5. Weiterhin gilt für das Verhältnis der Höhe H_{A} zu jeder der Höhen Hᵢ mit i = 1 bis 4: H_{A}/Hᵢ ≥ 1,5, insbesondere H_{A}/Hᵢ ≥ 2, und insbesondere H_{A}/Hᵢ ≥ 2,5. Entsprechendes gilt für die Auslegerabschnitte 12 und 13.

Die Auslegerabschnitte 20, 23, 26 und 29 weisen senkrecht zu der Wippebene W Teil-Querschnittsflächen A₁ bis A₄ auf, die sich jeweils aus der Kreisfläche mit dem zugehörigen Außenradius R₁ bis R₄ ergeben. Die Teil-Querschnittsflächen Aᵢ umfassen somit jeweils die zugehörigen Material-Querschnittsflächen A_{Mi} sowie die von dem Material begrenzten Hohlraum-Querschnittsflächen A_{Hi}, wobei i = 1 bis 4 gilt. Durch die beabstandete Anordnung der Teil-Ausleger 16 bis 19 bzw. der Teil-Auslegerabschnitte 20, 23, 26 und 29 weist der Ausleger 9 im Bereich des Auslegerabschnitts 11 eine Querschnittsfläche A_{A} auf, die größer als eine Summe A_{S} der Teil-Querschnittsflächen A₁ bis A₄ ist. Die Querschnittsfläche A_{A} ist in Fig. 7 durch die gepunkteten Linien veranschaulicht, die jeweils tangential zwischen benachbarten Teil-Auslegerabschnitten 20, 23, 26 und 29 verlaufen. Die gepunkteten Linien bilden zusammen mit den Teil-Auslegerabschnitten 20, 23, 26 und 29 eine Umfangslinie des Auslegerabschnitts 11. Die Umfangslinie begrenzt die Querschnittsfläche A_{A}. Bildlich gesprochen ergibt sich die Querschnittsfläche A_{A}, indem ein die Umfangslinie bildendes Seil um die Teil-Auslegerabschnitte 20, 23, 26 und 29 straff gespannt wird. Entsprechendes gilt für die Auslegerabschnitte 12, 13.

Für das Verhältnis der Querschnittsfläche A_{A} zu der Summe A_{S} der Teil-Querschnittsflächen A₁ bis A₄ gilt: A_{A}/A_{S} > 1, insbesondere A_{A}/A_{S} ≥ 1,5, insbesondere A_{A}/A_{S} ≥ 2, insbesondere A_{A}/A_{S} ≥ 2,5, insbesondere A_{A}/A_{S} ≥ 3, und insbesondere A_{A}/A_{S} ≥ 4. Entsprechendes gilt für die Auslegerabschnitte 12 und 13, wobei zu berücksichtigen ist, dass die Teil-Auslegerabschnitte 21, 24, 27 und 30 bzw. 22, 25, 28 und 31 aufgrund der Teleskopierbarkeit entsprechend geringere Radien R₁ bis R₄ aufweisen.

Durch diesen Aufbau weist der Ausleger 9 im Vergleich zu herkömmlichen Auslegern ein höheres Flächenträgheitsmoment I_{z,ges} bzw. I_{y,ges} in Bezug auf senkrecht zu der Wippebene W und in der Wippebene W wirkende Biegekräfte auf. Das Flächenträgheitsmoment I_{z,ges} bezüglich senkrecht zu der Wippebene W wirkenden Biegekräften, also bei einer Biegung um die z-Achse, ergibt sich zu: ${I}_{z , g ⁢ e ⁢ s} = {\sum }_{i = 1}^{n} \left[{I}_{z , i}+{b}_{i}^{2}⋅{A}_{M ⁢ i}\right]$
wobei
i ein Laufindex für die Teil-Ausleger ist,
I_{z,i} der Eigenanteil des Teil-Auslegers i ist,
bᵢ der Abstand der Schwerlinie bzw. Mittellängsachse des Teil-Auslegers i von der Schwerlinie bzw. Mittellängsachse des Auslegers in y-Richtung ist,
A_{Mi} die Material-Querschnittsfläche des Teil-Auslegers i ist,
bᵢ² · A_{Mi} der Steineranteil des Teil-Auslegers i ist und
n die Anzahl der Teil-Ausleger ist.

Für die Gleichung (1) gilt n = 4. Gleichung (1) beschreibt das erzielbare Flächenträgheitsmoment I_{z,ges} bei einem ideal biegesteifen Ausleger 9. Bei der praktischen Dimensionierung des Auslegers 9 ist ein Abminderungsfaktor α bei den Steineranteilen zu berücksichtigen, der von der Anzahl der Verbindungselemente 32 bis 35 sowie deren Biegesteifigkeitsgrad abhängt. Entsprechend ergibt sich das Flächenträgheitsmoment I_{y,ges} bezüglich parallel zu der Wippebene W wirkenden Biegekräften, also bei einer Biegung um die y-Achse, zu: ${I}_{y , g ⁢ e ⁢ s} = {\sum }_{i = 1}^{n} \left[{I}_{y , i}+{h}_{i}^{2}⋅{A}_{M ⁢ i}\right]$
wobei
i ein Laufindex für die Teil-Ausleger ist,
I_{y,i} der Eigenanteil des Teil-Auslegers i ist,
hᵢ der Abstand der Schwerlinie bzw. Mittellängsachse des Teil-Auslegers i von der Schwerlinie bzw. Mittellängsachse des Auslegers in z-Richtung ist,
A_{Mi} die Material-Querschnittsfläche des Teil-Auslegers i ist,
hᵢ² · A_{Mi} der Steineranteil des Teil-Auslegers i ist und
n die Anzahl der Teil-Ausleger ist.

Entsprechend zu Gleichung (1) ist bei Gleichung (2) bei den Steineranteilen ein Abminderungsfaktor β zu berücksichtigen.

Die Flächenträgheitsmomente stellen ein Maß für die Steifigkeit des Auslegers 9 gegenüber den jeweiligen Biegekräften dar. Aufgrund der Steineranteile werden die Flächenträgheitsmomente gegenüber herkömmlichen Auslegern erheblich erhöht.

Die Verbindungselemente 32 bis 36 sind jeweils im Wesentlichen aus einer dem Unterwagen 2 zugewandten, unteren Platte bzw. einem unteren Verbindungselementteil 42 und einer dem Unterwagen 2 abgewandten, oberen Platte bzw. einem oberen Verbindungselementteil 43 ausgebildet, die relativ zueinander in Richtung der Wippebene W verlagerbar und zueinander fixierbar sind. Die Verbindungselemente 33 bis 36 weisen jeweils vier Durchführungsöffnungen 44 bis 47 für die Teil-Auslegerabschnitte 20 bis 31 der Teil-Ausleger 16 bis 19 auf, wobei die Durchführungsöffnungen 44, 45 für die Teil-Ausleger 16, 17 jeweils in der unteren Platte 42 und die Durchführungsöffnungen 46, 47 für die Teil-Ausleger 18, 19 jeweils in der oberen Platte 43 ausgebildet sind. Die unteren Platten 42 weisen jeweils den oberen Teil-Auslegern 18, 19 zugewandte Ausnehmungen 48, 49 auf, in denen die oberen Teil-Ausleger 18, 19 zumindest teilweise aufnehmbar sind. Entsprechend weisen die oberen Platten 43 jeweils den unteren Teil-Auslegern 16, 17 zugewandte Ausnehmungen 50, 51 auf, in denen die unteren Teil-Ausleger 16, 17 zumindest teilweise aufnehmbar sind. Ferner weisen die Verbindungselemente 32 bis 36 jeweils eine durch die jeweiligen Platten 42, 43 gebildete Durchführungsöffnung 52 auf, die einen Seilführungskanal 53 zur Führung eines Tragseils 54 ausbilden. Das Tragseil 54 ist in üblicher Weise von dem freien Ende des Auslegers 9 zu einer am Oberwagen 3 angeordneten Seilwinde 55 geführt. Das Tragseil 54 ist am freien Ende des Auslegers 9 über zwei Umlenkrollen 56, 57 geführt, die mittels eines Traggestells 58 an dem freien Ende des Auslegers 9 drehbar gelagert sind.

Die Teil-Ausleger 18 und 19 sind relativ zu den Teil-Auslegern 16 und 17 parallel zu der Wippebene W verlagerbar. Hierzu sind an dem dem Oberwagen 3 zugewandten Ende der Teil-Auslegerabschnitte 20 und 23 zwei Hydraulikzylinder 59 fest an diesen angeordnet und mit der oberen Platte 43 des Verbindungselements 32 verbunden. Entsprechend sind endseitig an den Teil-Auslegerabschnitten 20 und 23 zwei Hydraulikzylinder 60 befestigt, die mit der oberen Platte 43 des Verbindungselements 33 verbunden sind. Zur Verlagerung der Teil-Ausleger 18, 19 bzw. zur Fixierung dieser Teil-Ausleger 18, 19 relativ zu den Teil-Auslegern 16, 17 sind Verriegelungseinheiten 61 vorgesehen. Jeweils zwei Verriegelungseinheiten 61 sind an einer jeweiligen oberen Platte 43 angeordnet. Fig. 6 zeigt beispielsweise die zu dem Verbindungselement 34 zugehörigen Verriegelungseinheiten 61. Jede Verriegelungseinheit 61 weist einen Verriegelungsbolzen 62 auf, der zum Ver- bzw. Entriegeln in eine zugehörige Verriegelungsbohrung 63 führbar ist. Der jeweilige Verriegelungsbolzen 62 ist beispielsweise hydraulisch, pneumatisch oder elektromechanisch betätigbar. Der jeweilige Führungsbolzen 62 ist an der jeweiligen oberen Platte 43 verschiebbar gelagert, wohingegen die zugehörige Verriegelungsbohrung 63 in der zugehörigen unteren Platte 42 ausgebildet ist. In der jeweiligen unteren Platte 42 sind für jeden Verriegelungsbolzen 62 zwei zugehörige Verriegelungsbohrungen 63 ausgebildet, die zur Ver- bzw. Entriegelung der Platten 42, 43 in einer eingefahrenen Transportstellung und einer ausgefahrenen Betriebsstellung des Auslegers 9 dienen. Die Verriegelungseinheiten 61 sind an jedem der Verbindungselemente 32 bis 35 und auch an dem Verbindungselement 36 angeordnet.

Durch die Hydraulikzylinder 59, 60 und die Verriegelungseinheiten 61 ist der Ausleger 9 von einer Transportstellung in eine Betriebsstellung und umgekehrt überführbar. In der Transportstellung ist die Querschnittsfläche A_{A} bzw. die Höhe H_{A} des Auslegers 9 im Vergleich zu der Betriebsstellung vermindert, wodurch der Mobil-Teleskopkran 1 eine geringere Gesamthöhe aufweist. Die Verminderung der Gesamthöhe ist beispielsweise erforderlich, um eine im Straßenverkehr maximal zulässige Höhe nicht zu überschreiten.

Zur Verriegelung der Auslegerabschnitte 11 bis 13 in der Längsrichtung L sind weiterhin Verriegelungseinheiten 64 bis 67 vorgesehen, die im Bereich der Verbindungselemente 33 und 34 angeordnet sind. Die Verriegelungseinheiten 64 bis 67 sind unmittelbar an dem jeweils zugehörigen Verbindungselement 33, 34 gelagert bzw. befestigt, sodass benachbarte Teil-Auslegerabschnitte 20 und 21, 21 und 22, 23 und 24, 24 und 25, 26 und 27, 27 und 28, 29 und 30 sowie 30 und 31 endseitig zueinander mechanisch verriegelbar sind. Die Verriegelungseinheiten 64 bis 67 weisen jeweils zwei gegenüberliegend angeordnete Verriegelungsbolzen 68 auf, die durch jeweils zugehörige Verriegelungsbohrungen 69, 70 führbar sind. Die Verriegelungsbolzen 68 sind beispielsweise hydraulisch, pneumatisch oder elektromechanisch betätigbar.

Die Fig. 1 bis 3 zeigen den Mobil-Teleskopkran 1 in dem für den Fahrbetrieb vorgesehenen Zustand. Der Ausleger 9 befindet sich in einer vollständig eingefahrenen Transportstellung. Die Verriegelungseinheiten 64 bis 67 sind entriegelt und die Auslegerabschnitte 11 bis 13 einteleskopiert. Weiterhin sind die Teil-Ausleger 18 und 19 mittels der Hydraulikzylinder 59, 60 vollständig abgesenkt, sodass die Teil-Ausleger 18, 19 in den Ausnehmungen 48, 49 und die Teil-Ausleger 16, 17 in den Ausnehmungen 50, 51 angeordnet sind. In diesem Zustand weist der Mobil-Teleskopkran 1 die geringst mögliche Gesamthöhe auf, sodass die im Straßenverkehr maximal zulässige Höhe nicht überschritten wird. Fig. 3 veranschaulicht die Transportstellung des Auslegers 9 anhand eines Querschnitts durch den Auslegerabschnitt 13.

Mittels der Hydraulikzylinder 59, 60 werden die Teil-Ausleger 18, 19 sowie die oberen Platten 43 der Verbindungselemente 32 bis 36 relativ zu den Teil-Auslegern 16, 17 und den unteren Platten 42 der Verbindungselemente 32 bis 36 parallel zu der Wippebene W ausgefahren. Die zu den Verbindungselementen 32 bis 36 gehörenden Verriegelungseinheiten 61 werden anschließend verriegelt, sodass die unteren und oberen Platten 42, 43 der Verbindungselemente 32 bis 36 zueinander fixiert sind.

Daraufhin wird der Ausleger 9 mittels des Hydraulikzylinders 10 in der Wippebene W aufgerichtet und mittels des Hydraulikzylinders 14 austeleskopiert. Die Fig. 4 und 5 zeigen den Mobil-Teleskopkran 1 in einer Betriebsstellung mit dem vollständig aufgerichteten und austeleskopierten Ausleger 9. In diesem Zustand sind die zu den Verbindungselementen 33 und 34 gehörigen Verriegelungseinheiten 64 bis 67 ebenfalls mechanisch verriegelt, sodass der Ausleger 9 eine hohe Steifigkeit aufweist. Fig. 6 zeigt einen Querschnitt durch die zu dem Verbindungselement 34 gehörigen Verriegelungseinheiten 64 bis 67.

Der erfindungsgemäße Ausleger 9 weist aufgrund der hohen Flächenträgheitsmomente eine hohe Steifigkeit gegenüber Biegekräften senkrecht und parallel zu der Wippebene W auf. Hierdurch kann im Verhältnis zu dem Gewicht des Auslegers 9 eine erhebliche Traglaststeigerung erzielt werden. Insbesondere weist der Ausleger 9 auch ohne Gewichtszunahme gegenüber herkömmlichen Auslegern bzw. bei einer nur geringen Gewichtszunahme eine deutliche Traglaststeigerung auf, die ungefähr der eines herkömmlichen Auslegers mit Abspannstützen entspricht. Jedoch ist gegenüber einem herkömmlichen Ausleger mit Abspannstützen kein separater Transport und keine aufwändige Montage erforderlich.

Nachfolgend ist anhand der Fig. 8 bis 13 ein zweites Ausführungsbeispiel der Erfindung beschrieben. Im Unterschied zu dem ersten Ausführungsbeispiel sind die Teil-Ausleger 16a bis 19a des Auslegers 9a in Form eines Drachenvierecks angeordnet. Der Teil-Ausleger 16a ist dem Unterwagen 2 zugewandt und in der Wippebene W angeordnet. Es gilt b₁ = 0. Demgegenüber sind die Teil-Ausleger 17a und 18a an einer dem Unterwagen 2 abgewandten Seite des Teil-Auslegers 16a und beabstandet zu der Wippebene W angeordnet. Es gilt b₂ = b₃ und h₂ = h₃. Insbesondere gilt h₂ = h₃ = 0. Der Teil-Ausleger 19a ist wiederum an einer dem Unterwagen 2 abgewandten Seite der Teil-Ausleger 17a und 18a und in der Wippebene W angeordnet. Es gilt b₄ = 0. Die Teil-Querschnittsflächen A₂ bis A₄ der Teil-Ausleger 17a bis 19a sind gleich groß, sodass gilt: A₂ = A₃ = A₄. Die Teil-Querschnittsfläche A₁ des Teil-Auslegers 16a ist größer als die jeweilige Teil-Querschnittsfläche A₂ bis A₄. Die Teil-Ausleger 16a bis 19a haben einen kreisförmigen Querschnitt. Der Ausleger 9a weist somit im Bereich des Auslegerabschnitts 11a eine maximale Höhe H_{A} auf, die sich aus der Summe von R₁, h₁, h₄ und R₄ ergibt. Weiterhin weist der Ausleger 9a im Bereich des Auslegerabschnitts 11a eine maximale Breite B_{A} auf, die sich aus der Summe von R₂, b₂, b₃ und R₃ ergibt. Der von dem Teil-Ausleger 19a gebildete Aufnahmeraum dient als Seilführungskanal 53a.

Die unteren Platten 42a der Verbindungselemente 33a bis 35a weisen jeweils eine mittig angeordnete Ausnehmung 48a, in der der oberste Teil-Ausleger 19a aufnehmbar ist. Demgegenüber weisen die oberen Platten 43a jeweils eine mittig angeordnete Ausnehmung 50a auf, in der der untere Teil-Ausleger 16a aufnehmbar ist. Der oberste Teil-Ausleger 19a kann entsprechend dem ersten Ausführungsbeispiel relativ zu den weiteren Teil-Auslegern 16a bis 18a verlagert und in der eingefahrenen Transportstellung sowie der ausgefahrenen Betriebsstellung mittels der Verriegelungseinheiten 16a fixiert werden.

Hinsichtlich dem Verhältnis der Querschnittsfläche A_{A} zu der Summe A_{S} der Teil-Querschnittsflächen A₁ bis A₄ sowie für das Verhältnis der Höhe H_{A} zu der jeweiligen Höhe H₁ bis H₄ und dem Verhältnis der Breite B_{A} zu der jeweiligen Breite B₁ bis B₄ gelten die Ausführungen des ersten Ausführungsbeispiels entsprechend. Für das Flächenträgheitsmoment I_{z,ges} in Bezug auf senkrecht zu der Wippebene W wirkende Biegekräfte gilt die Gleichung (1) mit n = 4 und b₁ = b₄ = 0 entsprechend. Für das Flächenträgheitsmoment I_{y,ges} in Bezug auf parallel zu der Wippebene W wirkende Biegekräfte gilt die Gleichung (2) mit n = 4 entsprechend. Für die Steineranteile sind wiederum die Abminderungsfaktoren α und β zu berücksichtigen.

Hinsichtlich des weiteren Aufbaus und der weiteren Funktionsweise des Mobil-Teleskopkrans 1, insbesondere des Auslegers 9a sowie der Auslegerabschnitte 11a bis 13a und der Teil-Auslegerabschnitte 20a bis 31a sowie der zugehörigen Verriegelungseinheiten 64a bis 67a einschließlich der Verriegelungsbolzen 68a und der zugehörigen Verriegelungsbohrungen 69a, 70a wird auf das erste Ausführungsbeispiel verwiesen.

Nachfolgend ist anhand der Fig. 14 und 15 ein drittes Ausführungsbeispiel der Erfindung beschrieben. Im Unterschied zu dem zweiten Ausführungsbeispiel ist der Teil-Ausleger 19b mittels der Verbindungselemente 32b bis 35b fest an den Teil-Auslegern 16b bis 18b angeordnet und relativ zu diesen nicht verlagerbar. Sofern hierdurch die maximal zulässige Höhe des Mobil-Teleskopkrans 1b nicht überschritten wird, ist so eine Vereinfachung des Aufbaus des Auslegers 9b möglich. Dadurch, dass die Verbindungselemente 32b bis 35b fest an dem Teil-Ausleger 19b angeordnet sind und nicht aus zueinander verlagerbaren Platten aufgebaut sind, können die Hydraulikzylinder 59a, 60a, die Ausnehmungen 48a und 50a sowie die Verriegelungseinheiten 61a mit den Verriegelungsbolzen 62a und den zugehörigen Verriegelungsbohrungen 63a entfallen. Der von dem Teil-Ausleger 19b gebildete Aufnahmeraum dient als Seilführungskanal 53b.

Darüber hinaus ist der Ausleger 9b sowie die Auslegerabschnitte 11b bis 13b und die Teil-Auslegerabschnitte 20b bis 31b sowie die zugehörigen Verriegelungseinheiten 64b bis 67b einschließlich der Verriegelungsbolzen 68b und der zugehörigen Verriegelungsbohrungen 69b, 70b entsprechend zu dem zweiten Ausführungsbeispiel ausgebildet.

Hinsichtlich des weiteren Aufbaus und der weitern Funktionsweise wird auf die Beschreibung der vorangegangenen Ausführungsbeispiele verwiesen.

Die Merkmale der Ausleger 9 bis 9b sind grundsätzlich in beliebiger Weise zu einem erfindungsgemäßen Ausleger kombinierbar. Neben der einfachen Steigerung der Traglast durch Erhöhung der Flächenträgheitsmomente weisen die erfindungsgemäßen Ausleger 9 bis 9b weitere Vorteile gegenüber einem herkömmlichen Ausleger mit Abspannstützen auf. Die erfindungsgemäßen Ausleger 9 bis 9b sind in jedem Auslegerabschnitt 11 bis 13b separat auf die wirkenden Biegekräfte optimierbar, so dass diese kontinuierlich entlang des Auslegers 9 bis 9b und nicht nur am Ende des Auslegers aufgenommen werden. Darüber hinaus ist sowohl die Überführung der Ausleger 9 bis 9b in die Betriebsstellung als auch deren Betrieb äußerst einfach. Insbesondere ist keine aufwändige Steuerung der Vorspannkraft der Abspannseile erforderlich, wodurch der Betrieb vereinfacht und gleichzeitig die Zuverlässigkeit erhöht wird, da keine Fehlsteuerung der Vorspannkraft möglich ist. Über die Anzahl der Teil-Ausleger 16 bis 19b sowie deren Anordnung und Abstand zueinander, wodurch die Querschnittsfläche A_{A} definiert wird, sowie über die Querschnittsform und die Teil-Querschnittsflächen Aᵢ sind eine Vielzahl von Optimierungsparametern gegeben, wodurch ein erfindungsgemäßer Ausleger 9 bis 9b hinsichtlich der Aufnahmefähigkeit von senkrecht zu und in der Wippebene W wirkenden Biegekräften und hinsichtlich des Gewichtes optimiert werden kann. Insgesamt ermöglichen die erfindungsgemäßen Ausleger 9 bis 9b bei vordefiniertem Gewicht eine erhebliche Steigerung der Traglast gegenüber herkömmlichen Auslegern. Insbesondere ist bei gleicher Traglast eine erheblich einfachere Handhabung der Ausleger 9 bis 9b in Bezug auf Transport und Montage bzw. Überführung in die Betriebsstellung gegenüber herkömmlichen Auslegern mit Abspannstützen möglich.

## Patentansprüche

1. Mobil-Teleskopkran mit
- einem fahrbaren Unterwagen (2),
- einem drehbar auf dem Unterwagen (2) angeordneten Oberwagen (3),
- einem auf dem Oberwagen (3) angeordneten und in einer Längsrichtung teleskopierbaren Ausleger (9; 9a; 9b), der in einer Wippebene verschwenkbar ist,
**dadurch gekennzeichnet,**
**dass** der teleskopierbare Ausleger (9; 9a; 9b) mindestens vier Teil-Ausleger (16 bis 19; 16a bis 19a; 16b bis 19b) aufweist,
**dass** jeder der Teil-Ausleger (16 bis 19; 16a bis 19a; 16b bis 19b) in der Längsrichtung teleskopierbar aus mindestens zwei Teil-Auslegerabschnitten (20 bis 31; 20a bis 31a; 20b bis 31b) aufgebaut ist, und
**dass** quer zu der Längsrichtung im Abstand voneinander angeordnete Teil-Auslegerabschnitte (20 bis 31; 20a bis 31a; 20b bis 31b) mit mindestens einem biegesteifen Verbindungselement (32 bis 35; 32a bis 35a; 32b bis 35b) jeweils einen Auslegerabschnitt (11 bis 13; 11a bis 13a; 11b bis 13b) bilden.

2. Mobil-Teleskopkran nach Anspruch 1, **dadurch gekennzeichnet, dass** der Ausleger (9; 9a; 9b) senkrecht zu der Wippebene eine durch die mindestens vier Teil-Ausleger (16 bis 19; 16a bis 19a; 16b bis 19b) erzeugte Querschnittsfläche A_{A} und jeder der Teil-Ausleger (16 bis 19; 16a bis 19a; 16b bis 19b) senkrecht zu der Wippebene eine Teil-Querschnittsfläche (A₁ bis A₄) aufweist, wobei für ein Verhältnis von der Querschnittsfläche A_{A} zu einer Summe A_{S} der Teil-Querschnittsflächen gilt: A_{A}/A_{S} > 1, insbesondere A_{A}/A_{S} ≥ 1,5, insbesondere A_{A}/A_{S} ≥ 2, und insbesondere A_{A}/A_{S} ≥ 2,5.

3. Mobil-Teleskopkran nach Anspruch 1 oder 2, **dadurch gekennzeichnet,**
**dass** der Ausleger (9; 9a; 9b) senkrecht zu der Wippebene eine Breite B_{A} und jeder der Teil-Ausleger (16 bis 19; 16a bis 19a; 16b bis 19b) eine Breite Bᵢ aufweist, für deren Verhältnis jeweils gilt: B_{A}/Bᵢ ≥ 1,5, insbesondere B_{A}/Bᵢ ≥ 2, und insbesondere B_{A}/Bᵢ ≥ 2,5.

4. Mobil-Teleskopkran nach einem der Ansprüche 1 bis 3, **dadurch gekennzeichnet,**
**dass** der Ausleger (9; 9a; 9b) parallel zu der Wippebene eine Höhe H_{A} und jeder der Teil-Ausleger (16 bis 19; 16a bis 19a; 16b bis 19b) eine Höhe Hᵢ aufweist, für deren Verhältnis jeweils gilt: H_{A}/Hᵢ ≥ 1,5, insbesondere H_{A}/Hᵢ ≥ 2, und insbesondere H_{A}/Hᵢ ≥ 2,5.

5. Mobil-Teleskopkran nach einem der Ansprüche 1 bis 4, **dadurch gekennzeichnet,**
**dass** die Teil-Ausleger (16 bis 19; 16a bis 19a; 16b bis 19b) symmetrisch zu der Wippebene angeordnet sind.

6. Mobil-Teleskopkran nach einem der Ansprüche 1 bis 5, **dadurch gekennzeichnet,**
**dass** die Teil-Ausleger (16 bis 19; 16a bis 19a; 16b bis 19b) polygonförmig, insbesondere dreieckförmig oder viereckförmig zueinander angeordnet sind.

7. Mobil-Teleskopkran nach einem der Ansprüche 1 bis 6, **dadurch gekennzeichnet,**
**dass** mindestens ein Teil-Ausleger (18, 19; 19a) zur Veränderung der Querschnittsfläche A_{A}, insbesondere zur Veränderung einer Höhe H_{A} des Auslegers (9; 9a), zu mindestens einem anderen Teil-Ausleger (16, 17; 16a bis 18a) verlagerbar ist.

8. Mobil-Teleskopkran nach einem der Ansprüche 1 bis 7, **dadurch gekennzeichnet,**
**dass** jeweils benachbarte Auslegerabschnitte (11 bis 13; 11a bis 13a; 11b bis 13b) in der Längsrichtung zueinander mechanisch verriegelbar sind.

9. Mobil-Teleskopkran nach einem der Ansprüche 1 bis 8, **dadurch gekennzeichnet,**
**dass** die Teil-Auslegerabschnitte (20 bis 31; 20a bis 31a; 20b bis 31b) aller Teil-Ausleger (16 bis 19; 16a bis 19a; 16b bis 19b) als Hohlzylinder ausgebildet sind und benachbarte Teil-Auslegerabschnitte (20 bis 31; 20a bis 31a; 20b bis 31b) jeweils ineinander teleskopierbar sind.

10. Mobil-Teleskopkran nach einem der Ansprüche 1 bis 9, **dadurch gekennzeichnet,**
**dass** die Teil-Auslegerabschnitte (20 bis 31; 20a bis 31a; 20b bis 31b) aller Teil-Ausleger (16 bis 19; 16a bis 19a; 16b bis 19b) einen geometrisch ähnlichen und insbesondere einen identischen Querschnitt haben.

11. Mobil-Teleskopkran nach einem der Ansprüche 1 bis 10, **dadurch gekennzeichnet,**
**dass** jeweils benachbarte Teil-Auslegerabschnitte (20 bis 31; 20a bis 31a; 20b bis 31b) aller Teil-Ausleger (16 bis 19; 16a bis 19a; 16b bis 19b) in Längsrichtung zueinander mechanisch verriegelbar sind.

12. Mobil-Teleskopkran nach einem der Ansprüche 1 bis 11, **dadurch gekennzeichnet,**
**dass** mindestens zwei benachbarte Teil-Auslegerabschnitte (20 bis 31; 20a bis 31a; 20b bis 31b) mittels mindestens eines Verriegelungsbolzens (68; 68a; 68b) zueinander mechanisch verriegelbar sind.

13. Mobil-Teleskopkran nach einem der Ansprüche 1 bis 12, **dadurch gekennzeichnet,**
**dass** mindestens zwei benachbarte Teil-Auslegerabschnitte (20 bis 31; 20a bis 31a; 20b bis 31b) mittels mindestens zwei Verriegelungsbolzen (68; 68a; 68b) zueinander mechanisch verriegelbar sind.

14. Mobil-Teleskopkran nach einem der Ansprüche 1 bis 13, **dadurch gekennzeichnet,**
**dass** der Ausleger (9; 9a; 9b) eine sich senkrecht zu der Wippebene verändernde Breite aufweist, wobei die Breite ausgehend von mindestens einem dem Unterwagen (2) zugewandten, unteren Teil-Ausleger (16, 17; 16a; 16b) bis zu mindestens zwei dem Unterwagen (2) abgewandten , oberen Teil-Auslegern (18, 19; 17a, 18a; 17b, 18b) zunimmt.

15. Mobil-Teleskopkran nach einem der Ansprüche 1 bis 14, **dadurch gekennzeichnet,**
**dass** jeweils benachbarte Teil-Auslegerabschnitte (20 bis 31; 20a bis 31a; 20b bis 31b) mindestens eines Teil-Auslegers (16 bis 19; 16a bis 19a; 16b bis 19b) endseitig zueinander mechanisch verriegelbar sind, wobei insbesondere der jeweils zur Verriegelung benachbarter Teil-Auslegerabschnitte (20 bis 31; 20a bis 31a; 20b bis 31b) vorgesehene mindestens eine Verriegelungsbolzen (68; 68a; 68b) an dem zugehörigen Verbindungselement (33, 34; 33a, 34a; 33b, 34b) angeordnet ist.

16. Mobil-Teleskopkran nach einem der Ansprüche 1 bis 15, **dadurch gekennzeichnet,**
**dass** mindestens ein dem Unterwagen (2) zugewandter, unterer Teil-Ausleger (16, 17; 16a; 16b) eine im Vergleich zu den weiteren Teil-Auslegern (18, 19; 17a bis 19a; 17b bis 19b) größere Teil-Querschnittsfläche (A₁, A₂; A₁) aufweist.

17. Mobil-Teleskopkran nach einem der Ansprüche 1 bis 16, **dadurch gekennzeichnet,**
**dass** mindestens ein Teil-Ausleger (16; 16a; 16b) einen Aufnahmeraum bildet, in dem ein Hydraulikzylinder (14) zum Teleskopieren des Auslegers (9; 9a; 9b) angeordnet ist.

18. Mobil-Teleskopkran nach einem der Ansprüche 1 bis 17, **dadurch gekennzeichnet,**
**dass** der Ausleger (9; 9a; 9b) genau vier Teil-Ausleger (16 bis 19; 16a bis 19a; 16b bis 19b) aufweist, die polygonförmig und symmetrisch zur Wippebene angeordnet sind.

19. Mobil-Teleskopkran nach einem der Ansprüche 1 bis 18, **dadurch gekennzeichnet,**
**dass** die Teil-Ausleger (16 bis 19; 16a bis 19a; 16b bis 19b) einen Seilführungskanal (53; 53a; 53b) begrenzen.

20. Mobil-Teleskopkran nach einem der Ansprüche 1 bis 19, **dadurch gekennzeichnet,**
**dass** ein Tragseil (54) entlang des Auslegers (9; 9a; 9b) geführt ist, wobei das Tragseil (54) insbesondere in dem Seilführungskanal (53; 53a; 53b) angeordnet ist.

## Claims

1. Mobile telescopic crane with
- a movable undercarriage (2),
- a superstructure (3) rotatably arranged on the undercarriage (2),
- a jib (9; 9a; 9b), which is telescopic in a longitudinal direction, arranged on the superstructure (3) and is pivotable in a luffing plane,
**characterized**
**in that** the telescopic jib (9; 9a; 9b) has at least four part-jibs (16 to 19; 16a to 19a; 16b to 19b),
**in that** each of the part-jibs (16 to 19; 16a to 19a; 16b to 19b) is constructed from at least two part-jib portions (20 to 31; 20a to 31 a; 20b to 31b) so as to be telescopic in the longitudinal direction, and
**in that** part-jib portions (20 to 31; 20a to 31a; 20b to 31b) arranged at a spacing from one another transverse to the longitudinal direction each form a jib portion (11 to 13; 11a to 13 a; 11b to 13b) with at least one flexurally rigid connecting element (32 to 35; 32a to 35a; 32b to 35b).

2. Mobile telescopic crane according to claim 1, **characterized in that** the jib (9; 9a; 9b), perpendicular to the luffing plane, has a cross-sectional area A_{A} produced by the at least four part-jibs (16 to 19; 16a to 19a; 16b to 19b) and each of the part-jibs (16 to 19; 16a to 19a; 16b to 19b), perpendicular to the luffing plane, has a part-cross-sectional area (A₁ to A₄), wherein there applies to a ratio of the cross-sectional area A_{A} to a sum A_{S} of the part-cross-sectional areas: A_{A}/A_{S} > 1, in particular A_{A}/A_{S} ≥ 1.5, in particular A_{A}/A_{S} ≥ 2, and, in particular A_{A}/A_{S} ≥ 2.5.

3. Mobile telescopic crane according to claim 1 or 2, **characterized in that** the jib (9; 9a; 9b), perpendicular to the luffing plane, has a width B_{A} and each of the part-jibs (16 to 19; 16a to 19a; 16b to 19b) has a width Bᵢ, to the ratio of which there applies, in each case: B_{A}/Bᵢ ≥ 1.5, in particular B_{A}/Bᵢ ≥ 2, and, in particular B_{A}/Bᵢ ≥ 2.5.

4. Mobile telescopic crane according to any one of claims 1 to 3, **characterized**
**in that** the jib (9; 9a; 9b), parallel to the luffing plane, has a height H_{A} and each of the part-jibs (16 to 19; 16a to 19a; 16b to 19b) has a height Hᵢ, to the ratio of which there applies, in each case: H_{A}/Hᵢ ≥ 1.5, in particular H_{A}/Hᵢ ≥ 2, and in particular H_{A}/Hᵢ ≥ 2.5.

5. Mobile telescopic crane according to any one of claims 1 to 4, **characterized**
**in that** the part-jibs (16 to 19; 16a to 19a; 16b to 19b) are arranged symmetrically with respect to the luffing plane.

6. Mobile telescopic crane according to any one of claims 1 to 5, **characterized**
**in that** the part-jibs (16 to 19; 16a to 19a; 16b to 19b) are arranged polygonally, in particular triangularly or quadrilaterally with respect to one another.

7. Mobile telescopic crane according to any one of claims 1 to 6, **characterized**
**in that** at least one part-jib (18, 19; 19a) is displaceable to change the cross-sectional area A_{A}, in particular to change a height H_{A} of the jib (9; 9a), with respect to at least one other part-jib (16, 17; 16a to 18a).

8. Mobile telescopic crane according to any one of claims 1 to 7, **characterized**
**in that** respective adjacent jib portions (11 to 13; 11a to 13a; 11b to 13b) are mechanically lockable with respect to one another in the longitudinal direction.

9. Mobile telescopic crane according to any one of claims 1 to 8, **characterized**
**in that** the part-jib portions (20 to 31; 20a to 31a; 20b to 31b) of all the part-jibs (16 to 19; 16a to 19a; 16b to 19b) are configured as hollow cylinders and adjacent part-jib portions (20 to 31; 20a to 31a; 20b to 31b) are in each case telescopeable into one another.

10. Mobile telescopic crane according to any one of claims 1 to 9, **characterized**
**in that** the part-jib portions (20 to 31; 20a to 31a; 20b to 31b) of all the part-jibs (16 to 19; 16a to 19a; 16b to 19b) have a geometrically similar and, in particular, an identical cross-section.

11. Mobile telescopic crane according to any one of claims 1 to 10, **characterized**
**in that** respective adjacent part-jib portions (20 to 31; 20a to 31a; 20b to 31b) of all the part-jibs (16 to 19; 16a to 19a; 16b to 19b) are mechanically lockable with respect to one another in the longitudinal direction.

12. Mobile telescopic crane according to any one of claims 1 to 11, **characterized**
**in that** at least two adjacent part-jib portions (20 to 31; 20a to 31a; 20b to 31b) are mechanically lockable with respect to one another by means of at least one locking bolt (68; 68a; 68b).

13. Mobile telescopic crane according to any one of claims 1 to 12, **characterized**
**in that** at least two adjacent part-jib portions (20 to 31; 20a to 31a; 20b to 31b) are mechanically lockable with respect to one another by means of at least two locking bolts (68; 68a, 68b).

14. Mobile telescopic crane according to any one of claims 1 to 13, **characterized**
**in that** the jib (9; 9a; 9b) has a width that changes perpendicular to the luffing plane, the width increasing proceeding from at least one lower part-jib (16, 17; 16a; 16b) facing the undercarriage (2) up to at least two upper part-jibs (18, 19; 17a, 18a; 17b, 18b) remote from the undercarriage (2).

15. Mobile telescopic crane according to any one of claims 1 to 14, **characterized**
**in that** respective adjacent part-jib portions (20 to 31; 20a to 31a; 20b to 31b) of at least one part-jib (16 to 19; 16a to 19a; 16b to 19b) are mechanically lockable with respect to one another at the end, in particular the at least one locking bolt (68; 68a; 68b) provided in each case to lock adjacent part-jib portions (20 to 31; 20a to 31a; 20b to 31b) being arranged on the associated connecting element (33, 34; 33a, 34a; 33b, 34b).

16. Mobile telescopic crane according to any one of claims 1 to 15, **characterized**
**in that** at least one lower part-jib (16, 17; 16a; 16b) facing the undercarriage (2) has a larger part-cross-sectional area (A₁, A₂; A₁) in comparison to the further part-jibs (18, 19; 17a to 19a, 17b to 19b).

17. Mobile telescopic crane according to any one of claims 1 to 16, **characterized**
**in that** at least one part-jib (16; 16a; 16b) forms a receiving space, in which a hydraulic cylinder (14) is arranged to telescope the jib (9; 9a; 9b).

18. Mobile telescopic crane according to any one of claims 1 to 17, **characterized**
**in that** the jib (9; 9a; 9b) has precisely four part-jibs (16 to 19; 16a to 19a; 16b to 19b), which are arranged polygonally and symmetrically with respect to the luffing plane.

19. Mobile telescopic crane according to any one of claims 1 to 18, **characterized**
**in that** the part-jibs (16 to 19; 16a to 19a; 16b to 19b) limit a cable guide channel (53; 53a; 53b).

20. Mobile telescopic crane according to any one of claims 1 to 19, **characterized**
**in that** a support cable (54) is guided along the jib (9; 9a; 9b), the support cable (54) being arranged, in particular, in the cable guide channel (53; 53a; 53b).

## Revendications

1. Grue mobile télescopique comprenant
- un chariot inférieur (2) pouvant être déplacé,
- un chariot supérieur (3), disposé au dessus du chariot inférieur (2), pouvant être mis en rotation,
- une flèche (9 ; 9a ; 9b) télescopique dans le sens longitudinal et disposée sur le chariot supérieur (3), qui peut être pivotée dans un plan de basculement,
**caractérisée en ce**
**que** la flèche (9 ; 9a ; 9b) télescopique présente au moins quatre flèches partielles (16 à 19 ; 16a à 19a ; 16b à 19b),
**que** chacune des flèches partielles (16 à 19 ; 16a à 19a ; 16b à 19b) est construite télescopique dans le sens longitudinal avec au moins deux tronçons de flèche partielle (20 à 31 ; 20a à 31a ; 20b à 31b),
et
**que** les tronçons de flèche partielle (20 à 31 ; 20a à 31a ; 20b à 31b) disposés espacés les uns des autres perpendiculairement par rapport au sens longitudinal forment chacun un tronçon de la flèche (11 à 13 ; 11a à 13a) ; 11b à 13b) comprenant au moins un élément de liaison rigide en flexion (32 à 35 ; 32a à 35a ; 32b à 35b).

2. Grue mobile télescopique selon la revendication 1, **caractérisée en ce**
**que** la flèche (9 ; 9a ; 9b) présente une surface de section transversale A_{A}, générée par au moins quatre flèches partielles (16 à 19 ; 16a à 19a ; 16b à 19b), perpendiculaire par rapport au plan de basculement, et que chaque flèche partielle (16 à 19 ; 16a à 19a ; 16b à 19b) présente une surface de section transversale partielle (A₁ à A₄) perpendiculaire au plan de basculement, où le rapport d'une surface de section transversale partielle (A₁ à A₄) sur une somme A_{S} des surfaces de section transversales partielles est tel que A_{A}/A_{S} > 1, en particulier, A_{A}/A_{S} ≥ 1,5, particulièrement A_{A}/A_{S} ≥ 2, et notamment, A_{A}/A_{S} ≥ 2,5.

3. Grue mobile télescopique selon les revendications 1 ou 2, **caractérisée en ce**
**que** la flèche (9 ; 9a ; 9b) présente une largeur B_{A} verticale par rapport au plan de basculement et chaque flèche partielle (16 à 19 ; 16a à 19a ; 16b à 19b) présente une largeur Bᵢ verticale par rapport au plan de basculement, leur rapport est tel que B_{A}/Bᵢ ≥ 1,5, en particulier B_{A}/Bᵢ ≥ 2 et notamment B_{A}/Bᵢ ≥ 2,5.

4. Grue mobile télescopique selon l'une des revendications 1 à 3, **caractérisée en ce**
**que** la flèche (9 ; 9a ; 9b) présente une hauteur H_{A} parallèle au plan de basculement et chaque flèche partielle (16 à 19 ; 16a à 19a ; 16b à 19b) présente une hauteur Hᵢ, leur rapport satisfaisant à la relation H_{A}/Hᵢ ≥ 1,5, en particulier, H_{A}/Hᵢ ≥ 2, notamment H_{A}/Hᵢ ≥ 2,5.

5. Grue mobile télescopique selon l'une des revendications 1 à 4, **caractérisée en ce**
**que** les flèches partielles (16 à 19 ; 16a à 19a ; 16b à 19b) sont disposées symétriquement par rapport au plan de basculement.

6. Grue mobile télescopique selon l'une des revendications 1 à 5, **caractérisée en ce**
**que** les flèches partielles (16 à 19 ; 16a à 19a ; 16b à 19b) sont disposées les unes par rapport aux autres sous forme d'un polygone, en particulier, sous la forme d'un triangle ou d'un carré.

7. Grue mobile télescopique selon l'une des revendications 1 à 6, **caractérisée en ce**
**qu**'au moins une flèche partielle (18, 19 ; 19a) peut être déplacée, pour la modification de la surface de la section transversale A_{A}, en particulier, pour la modification de la hauteur H_{A} de la flèche (9 ; 9a), vers au moins une autre flèche partielle (16, 17 ; 16a à 18a).

8. Grue mobile télescopique selon l'une des revendications 1 à 7, **caractérisée en ce**
**que** des tronçons de flèche voisins (11 à 13 ; 11a à 13a ; 11b à 13b) peuvent être verrouillés mécaniquement les uns par rapport aux autres dans le sens longitudinal.

9. Grue mobile télescopique selon l'une des revendications 1 à 8, **caractérisée en ce**
**que** les tronçons de flèche partielle (20 à 31 ; 20a à 31a ; 20b à 31b) de toutes les flèches partielles (16 à 19 ; 16a à 19a ; 16b à 19b) sont conçus sous forme de cylindres en bois et que des tronçons de flèches partielles voisins (20 à 31 ; 20a à 31a ; 20b à 31b) peuvent chacun être télescopé l'un dans l'autre.

10. Grue mobile télescopique selon l'une des revendications 1 à 9, **caractérisée en ce**
**que** les tronçons de flèches partielles (20 à 31 ; 20a à 31a ; 20b à 31b) de toutes les flèches partielles (16 à 19 ; 16a à 19a ; 16b à 19b) possèdent une section transversale de géométrie semblable et notamment identique.

11. Grue mobile télescopique selon l'une des revendications 1 à 10, **caractérisée en ce**
**que** des tronçons de flèche partielle (20 à 31 ; 20a à 31a ; 20b à 31b) voisins de toutes les flèches partielles (16 à 19 ; 16a à 19a ; 16b à 19b) peuvent être verrouillés mécaniquement les uns par rapport aux autres dans le sens longitudinal.

12. Grue mobile télescopique selon l'une des revendications 1 à 11, **caractérisée en ce**
**qu'**au moins deux tronçons de flèche partielle (20 à 31 ; 20a à 31a ; 20b à 31b) voisins peuvent être verrouillés mécaniquement l'un par rapport à l'autre au moyen d'au moins un boulon de verrouillage (68 ; 68a ; 68b).

13. Grue mobile télescopique selon l'une des revendications 1 à 12, **caractérisée en ce**
**qu'**au moins deux tronçons de flèche partielle (20 à 31 ; 20a à 31a ; 20b à 31b) voisins peuvent être verrouillés mécaniquement l'un par rapport à l'autre au moyen d'au moins deux boulons de verrouillage (68 ; 68a ; 68b).

14. Grue mobile télescopique selon l'une des revendications 1 à 13, **caractérisée en ce**
**que** la flèche (9 ; 9a ; 9b) présente une largeur se modifiant verticalement par rapport au plan de basculement, la largeur augmentant en partant d'au moins une flèche partielle (16, 17 ; 16a ; 16b) inférieure, orientée vers le chariot inférieur (2) jusqu'à au moins deux flèches partielles (18, 19 ; 17a, 18a ; 17b, 18b) supérieures, opposées au chariot inférieur (2).

15. Grue mobile télescopique selon l'une des revendications 1 à 14, **caractérisée en ce**
**que** les tronçons de flèche partielle (20 à 31 ; 20a à 31a ; 20b à 31b) respectivement voisins d'au moins une flèche partielle (16 à 19 ; 16a à 19a ; 16b à 19b) peuvent être verrouillés mécaniquement les uns par rapport aux autres à leurs extrémités, en particulier, l'au moins un boulon de verrouillage (68 ; 68a ; 68b) prévu pour le verrouillage de tronçons de flèche partielle (20 à 31 ; 20a à 31a ; 20b à 31b) voisins respectifs étant disposé sur au moins un élément de liaison (33, 34 ; 33a, 34a ; 33b, 34b) correspondant.

16. Grue mobile télescopique selon l'une des revendications 1 à 15, **caractérisée en ce**
**qu'**au moins une flèche partielle (16, 17 ; 16a ; 16b) inférieure, orientée vers le chariot inférieur (2), présente une surface de section transversale partielle (A₁, A₂ ; A₁) supérieure en comparaison à celle des autres flèches partielles (18, 19 ; 17a à 19a ; 17b à 19b).

17. Grue mobile télescopique selon l'une des revendications 1 à 16, **caractérisée en ce**
**qu'**au moins une flèche partielle (16 ; 16a ; 16b) forme une espace d'admission dans lequel un cylindre hydraulique (14) est disposé pour le télescopage de la flèche (9 ; 9a ; 9b).

18. Grue mobile télescopique selon l'une des revendications 1 à 17, **caractérisée en ce**
**que** la flèche (9 ; 9a ; 9b) présente exactement quatre flèches partielles (16 à 19 ; 16a à 19a ; 16b à 19b) qui sont disposées en forme d'un polygone et symétriquement par rapport au plan de basculement.

19. Grue mobile télescopique selon l'une des revendications 1 à 18, **caractérisée en ce**
**que** les flèches partielles (16 à 19 ; 16a à 19a ; 16b à 19b) délimitent un canal de guidage pour un câble (53 ; 53a ; 53b).

20. Grue mobile télescopique selon l'une des revendications 1 à 19, **caractérisée en ce**
**que** le câble porteur (54) est guidé le long de la flèche (9 ; 9a ; 9b), le câble porteur (54) étant notamment agencé dans le canal de guidage pour un câble (53 ; 53a ; 53b).
